# EUROPÄISCHE PATENTSCHRIFT

(11) **EP 3 788 936 B1**
(45) Veröffentlichungstag und Bekanntmachung des Hinweises auf die Patenterteilung: **20.11.2024**
(21) Anmeldenummer: 20190673.2
(22) Anmeldetag: 12.08.2020
(51) Int. Cl.: A47L 15/50

(54) **HALTER, ANORDNUNG, GESCHIRRKORB UND HAUSHALTSGESCHIRRSPÜLMASCHINE**
HOLDER, ARRANGEMENT, DISH RACK AND DOMESTIC DISHWASHER
SUPPORT, AGENCEMENT, PANIER À VAISSELLE ET LAVE-VAISSELLE

(30) Priorität: 04.09.2019 DE 102019213455
(43) Veröffentlichungstag der Anmeldung: 10.03.2021
(73) Patentinhaber: BSH Hausgeräte GmbH, 81739 München (DE)
(72) Erfinder: Thielen, Heiko, 82152 Krailling (DE); Färbert, Julia, 85521 Ottobrunn (DE)

(56) Entgegenhaltungen:
- DE-A1- 102014 216 388
- US-A- 4 927 033
- US-A- 5 918 749

## Beschreibung

Die vorliegende Erfindung betrifft einen Halter zum Halten von Spülgut in einem Geschirrkorb einer Haushaltsgeschirrspülmaschine. Weiterhin betrifft die vorliegende Erfindung eine Anordnung für einen Geschirrkorb. Zudem betrifft die Erfindung einen Geschirrkorb für eine Haushaltsgeschirrspülmaschine. Außerdem betrifft die vorliegende Erfindung eine Haushaltsgeschirrspülmaschine.

Eine Geschirrspülmaschine weist einen Spülbehälter und zumindest einen in den Spülbehälter hinein- und aus diesem herausverlagerbaren Geschirrkorb auf. Die Geschirrspülmaschine kann mehrere übereinander angeordnete Geschirrkörbe, wie beispielsweise einen Unterkorb, eine Oberkorb und eine Besteckschublade, aufweisen. Weiterhin sind Halter zum Halten von Spülgut in einem Geschirrkorb bekannt. Beispielsweise offenbart die Druckschrift US 4,927,033 A einen Halter, welcher direkt an einer Seitenwand eines Geschirrkorbs einer Geschirrspülmaschine lösbar befestigbar und hackenförmig ausgebildet ist.

Die Druckschrift DE 10 2014 216 388 A1 offenbart eine Halteeinrichtung für Spülgut in einer Spülgutaufnahme einer Geschirrspülmaschine. Die Halteeinrichtung umfasst ein flexibles Band zum Halten des Spülguts. Das flexible Band zum Halten des Spülguts kann dazu eingerichtet sein, zumindest eine Schlaufe zu bilden. Die Schlaufe wiederum kann an ihren Enden in einer Führungsebene geführt ist, wobei ein Abstand zwischen der Führungsebene und einer zu der Führungsebene parallelen Tangentialebene der Schlaufe einstellbar ist. Die Halteeinrichtung kann an einer Bodenfläche und/oder an einem Rahmen einer Spülgutaufnahme für eine Geschirrspülmaschine angeordnet sein, wobei der Rahmen seitlich um die Bodenfläche herum angeordnet ist.

Vor diesem Hintergrund besteht eine Aufgabe der vorliegenden Erfindung darin, einen verbesserten Halter für einen Geschirrkorb bereitzustellen.

Demgemäß wird ein Halter zum Halten von Spülgut in einem Geschirrkorb einer Haushaltsgeschirrspülmaschine vorgeschlagen. Der Halter umfasst ein Führungselement, welches an einer Wand des Geschirrkorbs befestigbar ist, und ein Halteelement, welches an dem Führungselement horizontal verschieblich befestigbar ist und im befestigtem Zustand von der Wand in ein Innenvolumen des Geschirrkorbs abragt, wobei das Führungselement auf einen oberen Rand der Wand des Geschirrkorbs aufsteckbar ist.

Das Befestigen des Halteelements an der Wand mittels des Führungselements hat den Vorteil, dass Vertikaldrähte der Wand die Verschiebbarkeit des Halteelements nicht behindern. Damit ist eine Handhabung des Halters vereinfacht. "Halter" meint eine Haltevorrichtung, welche dazu eingerichtet ist, Spülgut in einem Geschirrkorb abzustützen und/oder Spülgut voneinander zu beabstanden. "Befestigter Zustand" meint einen Zustand, in dem das Führungselement an dem Geschirrkorb und das Halteelement an dem Führungselement befestigt sind. Das Führungselement und das Halteelement sind derart eingerichtet, dass das Halteelement in befestigtem Zustand horizontal verschieblich ist. "Horizontal verschieblich" meint eine Verschiebung des Halteelements in Richtung einer angrenzenden Wand (also nicht Boden), des Geschirrkorbs. "Verschieblich" meint, dass eine translatorische Relativbewegung, insbesondere eine Gleitbewegung, zwischen dem Halteelement und dem Führungselement möglich ist. Das Führungselement ist beispielsweise dazu eingerichtet, das Halteelement formschlüssig zu führen. Beispielsweise erfolgt das verschiebbare Befestigen des Halteelements dadurch, dass zumindest ein Teil des Haltelements zumindest einen Teil des Führungselements und/oder zumindest ein Teil des Führungselements zumindest einen Teil des Halteelements formschlüssig umschließt, wobei beispielsweise mithilfe eines konstanten Querschnitts des zumindest einen Teils des Führungselements in Horizontalrichtung eine Zwangsführung des zumindest einen Teils des Halteelements in Horizontalrichtung bereitgestellt wird. Der zumindest eine Teil des Haltelements ist beispielsweise ein Verbindungsabschnitt und/oder ein Verbindungselement. Der zumindest eine Teil des Führungselements ist beispielsweise ein Verbindungsabschnitt oder ein Stegelement. Der Geschirrkorb ist vorzugsweise ein Oberkorb.

Vorzugsweise umfasst der Geschirrkorb eine Vorderwand, eine gegenüber der Vorderwand vorgesehene Rückwand, zwei gegenüberliegende Seitenwände und einen Boden (Korbboden), welche das Innenvolumen des Geschirrkorbs begrenzen. Der Geschirrkorb ist vorzugsweise als Korbstruktur ausgebildet, welche insbesondere mithilfe von Drähten gebildet wird. Der Korbboden ist beispielsweise eine Drahtmatte. Insbesondere umfasst die Korbstruktur eine Beladungsöffnung, durch welche Spülgut in das Innenvolumen des Geschirrkorbs zum Spülen des Geschirrs hineinführbar sind. Das Spülgut ist beispielsweise ein Glas, eine Tasse, ein Deckel, ein Schnuller, ein (Babytrink)Fläschchen oder dergleichen.

Die Aufsteckbarkeit des Führungselements auf den oberen Rand der Wand des Geschirrkorbs hat den Vorteil, dass eine zuverlässige Befestigung des Führungselements an den Geschirrkorb bereitgestellt werden kann. Vorzugsweise umfasst das Führungselement eine Aufnahme, in die ein oberster Horizontaldraht des Geschirrkorbs aufnehmbar ist. Insbesondere umfasst das Führungselement eine Öffnung, mittels welcher das Führungselement auf die Wand aufsteckbar ist. Das Führungselement kann sich beispielsweise entlang weniger als 80, 70, 50, 40, 30 oder 20 % einer Wandlänge erstrecken. Alternativ kann das Führungselement als Geschirrkorbrahmen ausgebildet sein, welcher in befestigtem Zustand einen gesamten oberen Rand des Geschirrkorbs bedeckt.

Gemäß einer Ausführungsform sind das Führungselement und das Halteelement derart eingerichtet, dass im befestigtem Zustand eine horizontale Bewegung des Halteelements gehemmt ist, wenn das Spülgut gegen das Halteelement gelehnt ist.

Dies hat den Vorteil, dass das Halteelement von dem Spülgut selbst nicht bewegt wird, wenn dieses gegen das Halteelement oder gedrückt wird, da ein Kraftangriffspunkt zwischen Spülgut und Halteelement ausreichend weit von dem Führungselement beabstandet ist, sodass beispielsweise das Halteelement gegen das Führungselement verkantet. Wird ein Kraftangriffspunkt auf das Halteelement in der Nähe des Führungselements gewählt, zum Beispiel durch eine Handkraft, dann kann das Halteelement in Horizontalrichtung verschoben werden, da insbesondere ein Verkanten nicht auftritt.

Gemäß einer weiteren Ausführungsform ist das Führungselement an zumindest zwei Vertikaldrähten der Wand des Geschirrkorbs befestigbar.

Dies hat den Vorteil, dass das Führungselement einfach und damit kostengünstig ausgestaltet werden kann. Das Führungselement kann sich beispielsweise entlang weniger als 80, 70, 50, 40, 30 oder 20 % der Wandlänge erstrecken. Insbesondere ist das Führungselement U-förmig ausgebildet. Das Führungselement umfasst beispielsweise das, insbesondere balkenförmiges, Stegelement, ein erstes Befestigungselement zum Befestigen an einen ersten Horizontaldraht und ein zweites Befestigungselement zum Befestigen an einen zweiten Horizontaldraht. Insbesondere wird das Führungselement innenseitig, also innerhalb des Innenvolumens an der Wand befestigt.

Gemäß einer weiteren Ausführungsform ist das Führungselement dazu eingerichtet, eine Klippverbindung mit dem Geschirrkorb auszubilden.

Dies hat den Vorteil, dass ein einfaches und lösbares Befestigen des Führungselements an dem Geschirrkorb durch Einclipsen möglich ist. Die Befestigungselemente des Führungselements umschließen zum Beispiel die entsprechenden Korbdrähte formschlüssig.

Gemäß einer weiteren Ausführungsform weist das Halteelement eine Länge zwischen 20 und 100 mm, 25 und 80 mm, 30 und 70 mm oder 35 und 60 mm, auf.

Dies hat den Vorteil, dass das Halteelement einen geringen Platzbedarf in dem Geschirrkorb hat und dennoch universell einsetzbar ist. Das Halteelement oder ein Haltearm desselben kann beispielsweise eine Breite bezüglich der Horizontalrichtung zwischen 3 und 10 mm oder 4 und 7 mm, aufweisen.

Gemäß einer weiteren Ausführungsform umfasst das Halteelement einen Haltearm, welcher in befestigtem Zustand, insbesondere senkrecht, von der Wand des Geschirrkorbs abragt.

"Haltearm" meint ein längliches Element. Der Haltearm ist insbesondere als gerades Stegsegment ausgebildet. Vorzugsweise kann der Halterarm als, insbesondere flexibler Finger, bezeichnet werden. Der Haltearm ist vorzugsweise ein Abstandselement, welches dazu eingerichtet ist, Spülgut voneinander zu beabstanden.

Gemäß einer weiteren Ausführungsform ist der Haltearm elastisch zur Seite hin verbiegbar.

Das Halteelement weist vorzugsweise eine Shore-Härte zwischen 30 bis 60, 35 bis 55 oder 40 bis 50 Shore A 3 s, welche nach DIN ISO 7619-1 (2012-02 [2]) (mit folgenden Bedingungen: Probendicke: 6 mm, Schichtung: 3-Lagen, Messungen: 5, Messabstand: 6 mm, Haltezeitz: 3 s Vulkanisate, Last: 1 kg SHORE A) ermittelt wurde, auf. Das Halteelement ist vorzugsweise aus Silikon, Acrylnitril-Butadien-Styrol-Copolymer (ABS) und/oder Polyamid (PA) gebildet.

Gemäß einer weiteren Ausführungsform umfasst das Halteelement eine Klemmvorrichtung, welche dazu eingerichtet ist, ein Spülgut, insbesondere ein Gefäß, einzuklemmen.

Dies hat den Vorteil, dass das Halteelement nicht nur eine Beabstandungsfunktion, sondern auch eine Klemmfunktion hat. In befestigtem Zustand ist die Klemmvorrichtung insbesondere dazu eingerichtet, ein Spülgut oberhalb des Korbbodens, das heißt beabstandet von dem Korbboden, zu halten. Die Klemmvorrichtung ist vorzugsweise dazu eingerichtet, ein flächiges Spülgut, insbesondere einen Deckel, spitzwinklig zu der Horizontalen einzuklemmen.

Gemäß einer weiteren Ausführungsform umfasst die Klemmvorrichtung einen Klemmraum, welcher elastisch aufweitbar ist.

Dies hat den Vorteil, dass die Klemmvorrichtung an das Spülgut anpassbar ist und somit universell benutzt werden kann. In befestigtem Zustand ist die Klemmvorrichtung insbesondere nach oben oder zu einer gegenüberliegenden Wand des Geschirrkorbs hin öffenbar.

Gemäß einer weiteren Ausführungsform umfasst die Klemmvorrichtung zumindest einen elastisch aufbiegbaren Klemmarm.

Beispielsweise ist der Klemmarm hakenförmig oder ein Hacken und erstreckt sich in befestigtem Zustand in das Innenvolumen des Geschirrkorbs. Das Halteelement umfasst insbesondere lediglich einen Klemmarm, lediglich einen Haltearm oder einen Haltearm und einen Klemmarm. In letzterem Fall ist der Klemmarm vorzugsweise unterhalb des Haltearms angeordnet. Beispielsweise sind der Klemmarm und der Haltearm gegeneinander vorgespannt.

Gemäß einer weiteren Ausführungsform weist der Halter zumindest zwei, drei, vier, fünf oder sechs Halteelemente auf, welche an dem Führungselement horizontal verschieblich befestigbar sind und im befestigtem Zustand von der Wand in das Innenvolumen des Geschirrkorbs abragen.

Dies hat den Vorteil, dass mehrere Spülgüter hintereinander mittels der Halteelemente beabstandet werden können.

Weiterhin wird ein Halter zum Halten von Spülgut in einem Geschirrkorb einer Haushaltsgeschirrspülmaschine vorgeschlagen. Der Halter umfasst ein Halteelement, welches an einer Wand des Geschirrkorbs horizontal verschieblich befestigbar ist und welches im befestigtem Zustand von der Wand in ein Innenvolumen des Geschirrkorbs abragt und zu einer Seite des Geschirrkorbs hin elastisch verbiegbar ist. Alle für den Halter, wie vorstehend beschrieben, erläuterten Ausführungsformen und Merkmale gelten für den Halter entsprechend und umgekehrt.

Spülgut, insbesondere Gläser und Tassen, können beispielsweise in den Geschirrkorb gestellt werden, sodass sich vorzugsweise zwischen diesen das Halteelement befindet. Dies hat den Vorteil, dass sich die Gläser sicherer im Geschirrkorb befinden und weniger Berührungspunkte aufweisen und sich dadurch ein besseres Reinigungsergebnis erzielen lässt. Weiterhin kann ein Sicherheitsabstand eingehalten werden, wenn dies gewünscht ist. Dadurch können auch Schäden durch Geschirrstöße vermieden werden. Außerdem hat jedes Geschirrteil systematisch seinen Platz, was zu einer verbesserten Ordnung und einer eindeutigen Platzordnung in dem Geschirrkorb führen kann. Der Halter umfasst insbesondere eine Vielzahl von Haltelementen, welche beabstandet voneinander mit der Wand befestigbar sind. Das Halteelement kann mittelbar oder unmittelbar an der Wand befestigt sein.

Das jeweilige Halteelement kann zusätzlich als Kleinteilehalter (zum Beispiel für kleine Deckel, Schnuller und so weiter) ausgebildet sein, welcher beispielsweise den Klemmarm umfasst. Das Spülgut, insbesondere Kleinteil, wird so eingehängt, dass Wasser gut ablaufen kann. Das Halteelement lässt sich horizontal verschieben, sodass dieses immer wegbewegt werden kann und somit nicht störend im Geschirrkorb ist. Der Platz für das Geschirr ist somit vollständig nutzbar.

Weiter wird eine Anordnung für einen Geschirrkorb einer Haushaltsgeschirrspülmaschine vorgeschlagen. Die Anordnung umfasst einen Halter, wie vorstehend beschrieben, und eine Antirutschvorrichtung zum abrutschsicheren Abstützen von Spülgut in dem Geschirrkorb der Haushaltsgeschirrspülmaschine, wobei die Antirutschvorrichtung an einen Boden des Geschirrkorbs befestigbar ist.

Dies hat den Vorteil, dass ein Abrutschen des Spülguts an dem Boden des Geschirrkorbs vermieden werden kann. Vorzugsweise ist die Antirutschvorrichtung als Antirutschmatte ausgebildet. Die Antirutschvorrichtung ist dazu eingerichtet, eine Reibung zwischen dem Geschirrkorb und dem Spülgut zu erhöhen. Diese ist insbesondere aus Gummi oder einem gummiähnlichen Material gebildet.

Außerdem wird ein Geschirrkorb, insbesondere ein Oberkorb, für eine Haushaltsgeschirrspülmaschine vorgeschlagen. Der Geschirrkorb umfasst einen Halter, wie vorstehend beschrieben, und/oder eine Anordnung, wie vorstehend beschrieben.

Zudem wird eine Haushaltsgeschirrspülmaschine mit einem Halter, wie vorstehend beschrieben, und/oder einer Anordnung, wie vorstehend beschrieben, und/oder einem Geschirrkorb, wie vorstehend beschrieben, vorgeschlagen.

Weiterhin wird ein System vorgeschlagen, mit einer Haushaltsgeschirrspülmaschine, wie vorstehend erläutert, und einem Spülgut. Das Spülgut umfasst insbesondere eine Öffnung und ist vorzugsweise mit der Öffnung nach unten in dem Geschirrkorb angeordnet. Weiterhin kann das System ein erstes Spülgut und ein zweites Spülgut umfassen, wobei das Halteelement diese voneinander beabstandet.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische perspektivische Ansicht einer Ausführungsform einer Haushaltsgeschirrspülmaschine;
- Fig. 2: eine schematische perspektivische Ansicht einer Ausführungsform eines Geschirrkorbs der Haushaltsgeschirrspülmaschine gemäß der Fig. 1;
- Fig. 3: eine schematische perspektivische Ansicht einer Ausführungsform des Geschirrkorbs mit einem Spülgut;
- Fig. 4: Schnitt IV-IV aus der Fig. 3;
- Fig. 5: eine schematische perspektivische Ansicht einer Ausführungsform des Halters;
- Fig. 6: eine schematische Seitenansicht einer Ausführungsform der Klemmvorrichtung;
- Fig. 7: eine schematische perspektivische Ansicht einer weiteren Ausführungsform des Halters; und
- Fig. 8: eine schematische Seitenansicht einer weiteren Ausführungsform des Halters.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushaltsgeschirrspülmaschine 1. Die Haushaltsgeschirrspülmaschine 1 umfasst einen Spülbehälter 2, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mithilfe der Tür 3 kann eine Beschickungsöffnung 6 des Spülbehälters 2 geschlossen oder geöffnet werden. Der Spülbehälter weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf.

Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein. Die Haushaltsgeschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann.

Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E (Pfeil) in den Spülbehälter 2 hineinschiebbar oder hineinfahrbar und entgegen der Einschubrichtung E (Pfeil) in einer Auszugsrichtung A (Pfeil) aus dem Spülgutbehälter 2 herausziehbar oder herausfahrbar.

Die Fig. 2 zeigt eine schematische perspektivische Ansicht einer Ausführungsform eines Geschirrkorbs 15 der Haushaltsgeschirrspülmaschine 1 gemäß der Fig. 1. Vorzugsweise ist der Geschirrkorb 15 eine der Spülgutaufnahmen 12, 13, 14 aus der Fig. 1. Der Geschirrkorb 15 umfasst Wände 16, 17, 18, 19 und einen Boden 20, welcher mit den Wänden 16, 17, 18, 19 verbunden ist. Eine Vorderwand 16 ist gegenüber einer Rückwand 17 vorgesehen. Weiterhin sind zwei gegenüberliegende Seitenwände 18, 19 vorgesehen, welche senkrecht zu der Vorderwand 16 und der Rückwand 17 verlaufen und diese miteinander verbinden. Der Geschirrkorb ist vorzugsweise aus einer Vielzahl von gebogenen Drähten 21, 36, 37 gebildet.

Der Geschirrkorb 15 umfasst eine Anordnung 22, welche einen Halter 23 und optional eine Antirutschvorrichtung 24 (gestrichelt angedeutet) zum abrutschsicheren Abstützen von Spülgut 25 (siehe Fig. 3) umfasst. Die Antirutschvorrichtung 24 ist an den Boden 20 befestigt und weist beispielsweise eine längliche Form auf. Weiterhin kann die Antirutschvorrichtung 24 aus einem Gummi oder einem gummiähnlichen Material gebildet sein, um eine Haftung zwischen dem Geschirrkorb 15 und dem Spülgut 25 zu erhöhen.

Der Halter 23 umfasst ein Führungselement 26, welches an der Seitenwand 18 befestigt ist, und ein Halteelement 27, welches an dem Führungselement 26 horizontal verschieblich befestigt ist und in ein Innenvolumen 64 des Geschirrkorbs 15, welches von den Wänden 16, 17, 18, 19 und dem Boden 20 umschlossen ist, abragt. Ein weiteres Halteelement 28 kann insbesondere vorgesehen sein, welches an dem Führungselement 26 horizontal verschieblich befestigt ist. Eine Verschiebung der Halteelemente 27, 28 erfolgt beispielsweise händisch. Dabei ist die Verschiebebewegung eine reine translatorische Bewegung, wobei die Halteelemente 27, 28 auch elastisch verbiegbar ausgestaltet sein können. Das Führungselement 26 ist insbesondere aus einem anderen Material als der Geschirrkorb 15 gebildet. Das Führungselement 26 ist beispielsweise aus einem Kunststoff gebildet. Insbesondere ist das Führungselement 26 lösbar mit der Seitenwand 18 verbunden.

Die Fig. 3 zeigt eine schematische perspektivische Ansicht einer Ausführungsform des Geschirrkorbs 15 mit dem Spülgut 25. Das Führungselement 26 und das Halteelement 27, 28 sind derart eingerichtet, dass eine horizontale Bewegung des Halteelements 27, 28 gehemmt ist, wenn das Spülgut 25 gegen das Halteelement 27, 28 gelehnt ist oder gegen das Halteelement 27, 28 gedrückt wird. Dies hat den Vorteil, dass zum Beispiel auch leichtes oder langes Spülgut 25 während des Spülvorgangs nicht umfällt. Weiterhin können das Halteelement 27, 28 elastisch biegbar ausgestaltet sein, sodass diese durch eine Handkraft verbogen werden können.

Vorzugsweise weist das Halteelement 27, 28 eine Shore-Härte zwischen 30 bis 60, 35 bis 55 oder 40 bis 50 Shore A 3 s auf. Das Halteelement 27, 28 ist vorzugsweise aus Silikon, Acrylnitril-Butadien-Styrol-Copolymer (ABS) und/oder Polyamid (PA) gebildet. Das Führungselement 26 erstreckt sich nur entlang eines Teils des Wand 18. Alternativ könnte das Führungselement 26 als geschlossener Rahmen, welcher auf alle Wände 16, 17, 18, 19 von oben aufsteckbar ist, vorgesehen sein.

Die Fig. 4 zeigt Schnitt IV-IV aus der Fig. 3. Das Führungselement 26 ist auf einen oberen Rand 29, insbesondere einem obersten Horizontaldraht, der Wand 18 aufsteckbar. Dazu umfasst das Führungselement 26 eine Einführöffnung 30, mit der das Führungselement 26 auf den oberen Rand 29 aufsteckbar ist. Weiterhin weist das Führungselement 26 einen Sitz 31 für den oberen Rand 29 auf. Der Sitz 31 und der Rand 29 können eine lösbare Steckverbindung und/oder Klippverbindung ausbilden.

Insbesondere weist das Führungselement 26 im Querschnitt eine sich nach unten aufweitende Geometrie auf. Das Führungselement 26 ist vorzugsweise in Höhenrichtung Z (Pfeil; kartesisches Koordinatensystem; "Rechte-Hand-Regel") gesehen um ein Vielfaches kleiner als die Wand 18. Weiterhin umfassen das Führungselement 26 einen Verbindungsabschnitt 32 und das Halteelement 27 einen Verbindungsabschnitt 33, die, insbesondere formschlüssig, miteinander verbindbar sind. Beispielsweise greift der Verbindungsabschnitt 33 in eine Rinne 34, welche sich in Horizontalrichtung (kartesisches Koordinatensystem; "Rechte-Hand-Regel") erstreckt, des Verbindungsabschnitts 32 ein. Dabei umgreift der Verbindungsabschnitt 33 einen unteren Rand 35 des Führungselements 26. Die Verbindungsabschnitte 32, 33 greifen formschlüssig ineinander, haben in Horizontalrichtung einen konstanten Querschnitt und bilden dadurch eine Zwangsführung in Horizontalrichtung.

Vorzugsweise bilden der Verbindungsabschnitt 32 und der Verbindungsabschnitt 33 eine lösbare Steckverbindung, insbesondere Schnapp- oder Klippverbindung, aus. Das Führungselement 26 weist insbesondere eine nach unten offene Form auf.

Es kann vorgesehen sein, dass das Halteelement 27 unter Einwirkung von daran angelehntem Spülgut 25 geringfügig verkippt, sodass es zu einem Verkanten mit dem Führungselement 26 kommt. Die dabei auftretenden hohen lokalen Kräfte bewirken einen Reibschluss zwischen dem Halteelement 27 und dem Führungselement 26 in der Horizontalrichtung, sodass das Halteelement 27 das angelehnte Spülgut 25 auch in dieser Richtung stützt und nicht ausweicht (auch als Hemmung vorliegend bezeichnet). Mithin ist das Halteelement 27 an dem Führungselement 26 "aus Sicht" des Spülguts 25 in allen 6 Freiheitsgraden festgelegt. Demgegenüber kann das Halteelement 27 mittels Handkraft ohne Weiteres in der Horizontalrichtung verschoben werden.

Die Fig. 5 zeigt eine schematische perspektivische Ansicht einer weiteren Ausführungsform des Halters 23.Das Halteelement 27 weist lediglich die Klemmvorrichtung 48 auf. Die Klemmvorrichtung 48 umfasst zumindest einen elastisch aufbiegbaren Klemmarm 51, einen Haltearm 44 und einen Klemmraum 50, welcher elastisch aufweitbar ist. Das Halteelement 28 weist keine Klemmvorrichtung auf, sondern lediglich den Haltearm 54 und ein Verbindungselement 55. Das Führungselement 26 ist, wie in der Fig. 4 gezeigt, auf den Rand 29 (siehe Fig. 4) der Wand 18 aufsteckbar. Eine Anbindung der Halteelemente 27, 28 an das Führungselement 26 kann, wie in einer der vorhergehenden Figuren erläutert, ausgestaltet sein.

Die Fig. 6 zeigt eine schematische Seitenansicht einer weiteren Ausführungsform der Klemmvorrichtung 48. Dabei ist das Verbindungselement 45 aus Vereinfachungsgründen nicht abgebildet. Der Klemmarm 51 ist insbesondere geschwungen und/oder wellentalförmig ausgebildet und umfasst einen freien Endabschnitt 57, an dem ein Vorsprung 56 ausgebildet ist, welcher einen Punktkontakt 62 zu dem Haltearm 44 ausbildet. Dies hat den Vorteil, dass ein kleiner Auflagepunkt gebildet wird und dadurch bei einem Spülvorgang ein Wasserfilm vermindert und das Reinigungsergebnis verbessert wird. Weiterhin umfasst der Klemmarm 51 einen Verbindungsabschnitt 58, mittels welchem dieser an den Haltearm 44 angebunden ist. Der Vorsprung 56 und der Verbindungsabschnitt 58 sind an gegenüberliegenden Seiten des Klammarms 51 ausgebildet.

Die Fig. 7 zeigt eine schematische perspektivische Ansicht einer weiteren Ausführungsform des Halters 23. Im Unterschied zu der Fig. 6 umfasst der Haltearm 44 an seinem Ende 46 einen Klemmabschnitt 59, insbesondere einen Zylinderabschnitt, und der Klemmarm 51 einen Klemmabschnitt 60, insbesondere einen Zylinderabschnitt, welche sich stirnseitig berühren und gegeneinander vorgespannt sind. Dies hat den Vorteil, dass das Spülgut sicher von der Klemmvorrichtung 48 gehalten werden kann.

Die Fig. 8 zeigt den Halter 23 aus der Fig. 7 in einer schematischen Seitenansicht in Verbundenem Zustand. Dabei ist der L-förmige Verbindungsabschnitt 32 in der Aussparung 47 angeordnet. Vorzugsweise ist das Halteelement 27 aus einem flexibleren Material als das Führungselement 26 ausgebildet, wobei der Verbindungsabschnitt 32 zum Ausbilden eines Formschlusses in die Aussparung 47 gedrückt wird. Weiterhin ist innerhalb des Führungselements 26 ein Vorsprung 63 vorgesehen, welcher als Anschlag für den Rand 29 dient. Das Verbindungselement 45 umgreift formschlüssig den Verbindungsabschnitt 32, welcher in Horizontalrichtung einen konstanten Querschnitt aufweist, sodass eine Zwangsführung in Horizontalrichtung ausgebildet ist und das Haltelement 27 verschieblich an dem Führungselement 26 befestigt ist.

Obwohl die vorliegende Erfindung anhand von Ausführungsbeispielen beschrieben wurde, ist sie vielfältig modifizierbar.

### Verwendete Bezugszeichen

- 1: Haushaltsgeschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Geschirrkorb
- 16: Vorderwand
- 17: Rückwand
- 18: Seitenwand
- 19: Seitenwand
- 20: Boden
- 21: Draht
- 22: Anordnung
- 23: Halter
- 24: Antirutschvorrichtung
- 25: Spülgut
- 26: Führungselement
- 27: Halteelement
- 28: Halteelement
- 29: Rand
- 30: Einführöffnung
- 31: Sitz
- 32: Verbindungsabschnitt
- 33: Verbindungsabschnitt
- 34: Rinne
- 35: Rand
- 36: Vertikaldraht
- 37: Vertikaldraht
- 44: Haltearm
- 45: Verbindungselement
- 46: Ende
- 47: Aussparung
- 48: Klemmvorrichtung
- 50: Klemmraum
- 51: Klemmarm
- 54: Haltearm
- 55: Verbindungselement
- 56: Vorsprung
- 57: Endabschnitt
- 58: Verbindungsabschnitt
- 59: Klemmabschnitt
- 60: Klemmabschnitt
- 62: Punktkontakt
- 63: Vorsprung
- 64: Innenvolumen

- A: Auszugsrichtung (Pfeil)
- E: Einschubrichtung (Pfeil)
- IV-IV: Schnitt
- Z: Höhenrichtung (Pfeil)

## Patentansprüche

1. Halter (23) zum Halten von Spülgut (25) in einem Geschirrkorb (15) einer Haushaltsgeschirrspülmaschine (1), mit einem Führungselement (26), welches an einer Wand (16, 17, 18, 19) des Geschirrkorbs (15) befestigbar ist, und einem Halteelement (27, 28), welches an dem Führungselement (26) horizontal verschieblich befestigbar ist und im befestigtem Zustand von der Wand (16, 17, 18, 19) in ein Innenvolumen (64) des Geschirrkorbs (15) abragt, **dadurch gekennzeichnet, dass** das Führungselement (26) auf einen oberen Rand (29) der Wand (16, 17, 18, 19) des Geschirrkorbs (15) aufsteckbar ist.

2. Halter (23) nach Anspruch 1, **dadurch gekennzeichnet, dass** das Führungselement (26) und das Halteelement (27, 28) derart eingerichtet sind, dass im befestigtem Zustand eine horizontale Bewegung des Halteelements (27, 28) gehemmt ist, wenn das Spülgut (25) gegen das Halteelement (27, 28) gelehnt ist.

3. Halter (23) nach einem der Ansprüche 1 oder 2, **dadurch gekennzeichnet, dass** das Führungselement (26) an zumindest zwei Vertikaldrähten (36, 37) der Wand (16, 17, 18, 19) des Geschirrkorbs (15) befestigbar ist.

4. Halter (23) nach Anspruch 1, 2, oder 3, **dadurch gekennzeichnet, dass** das Halteelement (27, 28) eine Länge (L) zwischen 20 und 100 mm, 25 und 80 mm, 30 und 70 mm oder 35 und 60 mm, aufweist.

5. Halter (23) nach einem der vorhergehenden Ansprüche, **dadurch gekennzeichnet, dass** das Halteelement (27, 28) einen Haltearm (44) umfasst, welcher in befestigtem Zustand, insbesondere senkrecht, von der Wand (16, 17, 18, 19) des Geschirrkorbs (15) abragt.

6. Halter (23) nach Anspruch 5, **dadurch gekennzeichnet, dass** der Haltearm (44) elastisch zur Seite hin verbiegbar ist.

7. Halter (23) nach einem der vorhergehenden Ansprüche, **dadurch gekennzeichnet, dass** das Halteelement (27, 28) eine Klemmvorrichtung (48) umfasst, welche dazu eingerichtet ist, das Spülgut (25), insbesondere ein Gefäß, einzuklemmen.

8. Halter (23) nach Anspruch 7, **dadurch gekennzeichnet, dass** die Klemmvorrichtung (48) einen Klemmraum (50) umfasst, welcher elastisch aufweitbar ist.

9. Halter (23) nach Anspruch 7 oder 8, **dadurch gekennzeichnet, dass** die Klemmvorrichtung (48, 49) zumindest einen elastisch aufbiegbaren Klemmarm (51) umfasst.

10. Halter (23) nach einem der vorhergehenden Ansprüche, **gekennzeichnet durch** zumindest zwei, drei, vier, fünf oder sechs Halteelemente (27, 28), welche an dem Führungselement (26) horizontal verschieblich befestigbar sind und im befestigtem Zustand von der Wand (16, 17, 18, 19) in das Innenvolumen (64) des Geschirrkorbs (15) abragen.

11. Anordnung (22) für einen Geschirrkorb (15) einer Haushaltsgeschirrspülmaschine (1), mit einem Halter (23) nach einem der vorhergehenden Ansprüche und einer Antirutschvorrichtung (24) zum abrutschsicheren Abstützen von Spülgut (25) in einem Geschirrkorb (15) einer Haushaltsgeschirrspülmaschine (1), wobei die Antirutschvorrichtung (24) an einen Boden (20) des Geschirrkorbs (15) befestigbar ist.

12. Geschirrkorb (15) für eine Haushaltsgeschirrspülmaschine (1), mit einem Halter (23) nach einem der Ansprüche 1 bis 10 und/oder einer Anordnung (22) nach Anspruch 11.

13. Haushaltsgeschirrspülmaschine (1) mit einem Halter (23) nach einem der Ansprüche 1 bis 10 und/oder einer Anordnung (22) nach Anspruch 11 und/oder einem Geschirrkorb (15) nach Anspruch 12.

## Claims

1. Holder (23) for holding items to be washed (25) in a dish rack (15) of a household dishwasher (1), with a guide element (26), which can be fastened to a wall (16, 17, 18, 19) of the dish rack (15), and a holding element (27, 28), which can be fastened in a horizontally displaceable manner to the guide element (26) and in the fastened state projects from the wall (16, 17, 18, 19) into an interior volume (64) of the dish rack (15), **characterised in that** the guide element (26) can be fitted onto an upper edge (29) of the wall (16, 17, 18, 19) of the dish rack (15).

2. Holder (23) according to claim 1, **characterised in that** the guide element (26) and the holding element (27, 28) are configured such that, in the fastened state, a horizontal movement of the holding element (27, 28) is inhibited if the items to be washed (25) are leaning against the holding element (27, 28).

3. Holder (23) according to one of claims 1 or 2, **characterised in that** the guide element (26) can be fastened to at least two vertical wires (36, 37) of the wall (16, 17, 18, 19) of the dish rack (15).

4. Holder (23) according to claim 1, 2, or 3, **characterised in that** the holding element (27, 28) has a length (L) between 20 and 100 mm, 25 and 80 mm, 30 and 70 mm or 35 and 60 mm.

5. Holder (23) according to one of the preceding claims, **characterised in that** the holding element (27, 28) comprises a holding arm (44) which in the fastened state projects, in particular at right angles, from the wall (16, 17, 18, 19) of the dish rack (15).

6. Holder (23) according to claim 5, **characterised in that** the holding arm (44) can be bent elastically to the side.

7. Holder (23) according to one of the preceding claims, **characterised in that** the holding element (27, 28) comprises a clamping apparatus (48), which is configured to clamp in the items to be washed (25), in particular a vessel.

8. Holder (23) according to claim 7, **characterised in that** the clamping apparatus (48) comprises a clamping space (50), which can be extended elastically.

9. Holder (23) according to claim 7, **characterised in that** the clamping apparatus (48, 49) comprises at least one clamping arm (51), which can be bent upward elastically.

10. Holder (23) according to one of the preceding claims, **characterised by** at least two, three, four, five or six holding elements (27, 28), which can be fastened to the guide element (26) in a horizontally displaceable manner and, in the fastened state, project from the wall (16, 17, 18, 19) into the interior volume (64) of the dish rack (15).

11. Arrangement (22) for a dish rack (15) of a household dishwasher (1), with a holder (23) according to one of the preceding claims and an anti-slip apparatus (24) to support items to be washed (25) in a slip-proof manner in a dish rack (15) of a household dishwasher (1), wherein the anti-slip apparatus (24) can be fastened to a base (20) of the dish rack (15).

12. Dish rack (15) for a household dishwasher (1), with a holder (23) according to one of claims 1 to 10 and/or an arrangement (22) according to claim 11.

13. Household dishwasher (1) with a holder (23) according to one of claims 1 to 10 and/or an arrangement (22) according to claim 11 and/or a dish rack (15) according to claim 12.

## Revendications

1. Support (23) pour maintenir de la vaisselle (25) dans un panier à vaisselle (15) d'un lave-vaisselle ménager (1), avec un élément de guidage (26) qui peut être fixé à une paroi (16, 17, 18, 19) du panier à vaisselle (15), et un élément de support (27, 28) qui peut être fixé d'une manière déplaçable horizontalement sur l'élément de guidage (26) et à l'état fixé dépasse de la paroi (16, 17, 18, 19) dans un volume intérieur (64) du panier à vaisselle (15), **caractérisé en ce que** l'élément de guidage (26) peut être emboîté sur un bord supérieur (29) de la paroi (16, 17, 18, 19) du panier à vaisselle (15) .

2. Support (23) selon la revendication 1, **caractérisé en ce que** l'élément de guidage (26) et l'élément de maintien (27, 28) sont disposés de manière telle qu'à l'état fixé, un mouvement horizontal de l'élément de maintien (27, 28) est empêché lorsque la vaisselle (25) est appuyée contre l'élément de maintien (27, 28).

3. Support (23) selon l'une des revendications 1 ou 2, **caractérisé en ce que** l'élément de guidage (26) peut être fixé à au moins deux fils verticaux (36, 37) de la paroi (16, 17, 18, 19) du panier à vaisselle (15).

4. Support (23) selon la revendication 1, 2 ou 3, **caractérisé en ce que** l'élément de maintien (27, 28) présente une longueur (L) entre 20 et 100 mm, 25 et 80 mm, 30 et 70 mm ou 35 et 60 mm.

5. Support (23) selon l'une des revendications précédentes, **caractérisé en ce que** l'élément de maintien (27, 28) comprend un bras de maintien (44), lequel à l'état fixé, dépasse de la paroi (16, 17, 18, 19) du panier à vaisselle (15), plus particulièrement perpendiculairement.

6. Support (23) selon la revendication 5, **caractérisé en ce que** le bras de maintien (44) est pliable élastiquement vers le côté.

7. Support (23) selon l'une des revendications précédentes, **caractérisé en ce que** l'élément de maintien (27, 28) comprend un dispositif de serrage (48), lequel est disposé pour coincer la vaisselle (25), plus particulièrement un récipient.

8. Support (23) selon la revendication 7, **caractérisé en ce que** le dispositif de serrage (48) présente un espace de serrage (50), lequel peut être élargi élastiquement.

9. Support (23) selon la revendication 7 ou 8, **caractérisé en ce que** le dispositif de serrage (48, 49) comprend au moins un bras de serrage (51) dépliable élastiquement.

10. Support (23) selon l'une des revendications précédentes, **caractérisé par** au moins deux, trois, quatre, cinq ou six éléments de maintien (27, 28), lesquels peuvent être fixés d'une manière déplaçable horizontalement sur l'élément de guidage (26) et dépassent à l'état monté de la paroi (16, 17, 18, 19) dans le volume intérieur (64) du panier à vaisselle (15).

11. Dispositif (22) pour un panier à vaisselle (15) d'un lave-vaisselle ménager (1), avec un support (23) selon l'une des revendications précédentes et un dispositif antidérapant (24) pour un support antidérapant de la vaisselle (25) dans un panier à vaisselle (15) d'un lave-vaisselle ménager (1), dans lequel le dispositif antidérapant (24) peut être fixé à un fond (20) du panier à vaisselle (15).

12. Panier à vaisselle (15) pour un lave-vaisselle ménager (1), avec un support (23) selon l'une des revendications 1 à 10 et/ou un dispositif (22) selon la revendication 11.

13. Lave-vaisselle ménager (1) avec un support (23) selon l'une des revendications 1 à 10 et/ou un dispositif (22) selon la revendication 11 et/ou un panier à vaisselle (15) selon la revendication 12.
